# EUROPÄISCHE PATENTSCHRIFT

(11) **EP 4 107 321 B1**
(45) Veröffentlichungstag und Bekanntmachung des Hinweises auf die Patenterteilung: **23.10.2024**
(21) Anmeldenummer: 21705934.4
(22) Anmeldetag: 12.02.2021
(51) Int. Cl.: D05B 1/08, D05B 1/24, D05B 85/06

(54) **NÄHMASCHINE**
SEWING MACHINE
MACHINE À COUDRE

(30) Priorität: 21.02.2020 DE 102020202270
(43) Veröffentlichungstag der Anmeldung: 28.12.2022
(73) Patentinhaber: Pfaff Industriesysteme und Maschinen GmbH, 67661 Kaiserslautern (DE)
(72) Erfinder: KALLENBACH, Harald, 67716 Heltersberg (DE); BECKER, Berthold, 64668 Rimbach (DE); SAMSTAG, Stefan, 64653 Lorsch (DE)
(74) Vertreter: Rau, Schneck & Hübner Patentanwälte Rechtsanwälte PartGmbB
(86) Internationale Anmeldenummer: PCT/EP2021/053556
(87) Internationale Veröffentlichungsnummer: WO 2021/165163

(56) Entgegenhaltungen:
- DE-A1- 2 038 501
- DE-C- 671 983
- DE-C- 906 403
- US-A1- 2017 246 837

## Beschreibung

Die Erfindung betrifft eine Nähmaschine mit einer Bogennadel gemäß dem Oberbegriff des Anspruchs 1.

Nähmaschinen mit Bogennadeln sind bekannt aus der DE 103 49 127 A1 und der DE 10 2011 118 813 B3. Die DE 1 002 189 A offenbart eine ohne Vorstecher arbeitende Doppelmaschine mit gebogener Öhrnadel und geradlinigem Werkstückvorschub. Die DE-PS 906 403 offenbart eine Nähmaschine zum Nähen dicker Stoffe. Die DE 100 40 807 A1 offenbart eine Blindstichnähvorrichtung. Die US 2017/0246837 A1, die den nächsten Stand der Technik bildet, und die US 2016/0052465 A1 offenbaren ein Verfahren und eine Vorrichtung zum Blindstichnähen einer Formkomponente. Die DE-OS 2 038 501 offenbart eine Rundnadel-Nähmaschine. Die DE-PS 671 983 offenbart eine Zweifadenblindstich-Nähmaschine.

Es ist eine Aufgabe der vorliegenden Erfindung, eine Nähmaschine der eingangs genannten Art derart weiterzubilden, dass hierüber eine sichere Naht erzeugt werden kann.

Diese Aufgabe ist erfindungsgemäß gelöst durch eine Nähmaschine mit den im Anspruch 1 angegebenen Merkmalen.

Erfindungsgemäß wurde erkannt, dass die Bereitstellung eines Unterfadens über den Greifer zur Möglichkeit führt, insbesondere eine Steppstich-Nähmaschine bereitzustellen, die durch Verschlingung des Unterfadens mit dem Oberfaden eine sichere Nähgut-Vernähung gewährleistet. Der Unterfaden-Vorrat kann als im oder am Greifer untergebrachte Spulenkapsel für einen Unterfadenwickel ausgeführt sein. Der Nähgut-Auflagebereich ist mindestens ein Flächenabschnitt der Nähmaschine, der eine relative Lage von zu vernähendem Nähgut zu den Nahtbildungswerkzeugen der Nähmaschine vorgibt. Auf eine räumliche Orientierung des Nähguts zum Nähgut-Auflagebereich kommt es dabei nicht an. Es spielt also keine Rolle, ob das Nähgut auf dem Auflagebereich aufliegt oder ob der Auflagebereich von oben her auf dem Nähgut aufliegt. Ein Verlauf der Greifer-Rotationsachse parallel zum Nähgut-Auflagebereich vereinfacht einen Aufbau der Nähmaschine. Eine Anordnung des Nähgut-Auflagebereichs zu einer Bewegungsbahn der Bogennadel ist derart, dass die Bogennadel bei der Nähbewegung längs der Bewegungsbahn in zu vernähendes Nähgut von einer Nähgut-Seite her einsticht und auf der gleichen Nähgut-Seite wieder austritt. Eine derartige Anordnung nach ermöglicht es, Nähgut in Form eines Einseiten-Doppel-Steppstichs zu vernähen. Hierüber wird insbesondere eine sichere Stoßkanten-Vernähung zweier aneinander angelegter Stücke Nähgut erreicht. Die Eintritts-/Austritts-Nähgut-Seite kann dem Greifer zugewandt sein.

Ein Riemenantrieb lässt sich kompakt realisieren. Der Riemenantrieb, über den die Bogennadel und der Greifer gleichzeitig angetrieben werden, ermöglicht eine unaufwändige Synchronisierung der Nahtbildungswerkzeuge der Nähmaschine.

Die Nähmaschine kann als Handnähmaschine ausgeführt sein. Ein Gewicht der Nähmaschine kann geringer sein als 5 kg, kann geringer sein als 4,5 kg, kann geringer sein als 4 kg, kann geringer sein als 3,5 kg, kann geringer sein als 3 kg, kann geringer sein als 2,5 kg, kann geringer sein als 2 kg, kann geringer sein als 1,5 kg, kann geringer sein als 1 kg und kann auch noch geringer sein. Regelmäßig hat die Handnähmaschine ein Gewicht, das größer ist als 200 g. Eine derartige Handnähmaschine eignet sich zum Vernähen sperrigen oder aus anderen Gründen nicht transportablen Nähguts.

Ein paralleler Verlauf der Nadel-Schwenkachse zur Greifer-Rotationsachse nach Anspruch 2 führt zu einer Vereinfachung eines Antriebs der Nahtbildungswerkzeuge.

Eine Ausführung nach Anspruch 4 ermöglicht den Einsatz der Nähmaschine auch bei vergleichsweise großen Materialstärken.

Eine Nadel-Führungsnut nach Anspruch 5 ermöglicht eine sichere Führung des Oberfadens längs der Bogennadel, ohne dass der Oberfaden von der Bogennadel unerwünscht freikommt. Die Wendelform der Führungsnut kann so sein, dass die Führungsnut längs der Bogennadel eine viertel bis eine halbe Umdrehung um eine Bogennadel-Länghsachse vollführt. Auch eine höhere Umdrehungszahl der wendelförmigen Anordnung der Führungsnut ist möglich, insbesondere im Bereich zwischen 0,25 und 2 Umdrehungen.

Ein Ausführungsbeispiel der Erfindung wird nachfolgend anhand der Zeichnung näher erläutert. In dieser zeigen:
- Fig. 1: eine schematische Ansicht von Stichbildungs- und Antriebskomponenten einer Nähmaschine beim Stoßkanten-Vernähen zweier aneinanderliegender Stücke Nähgut; und
- Fig. 2: in einer zu Fig. 1 ähnlichen Darstellung eine Ansicht von Oberfaden-Führungskomponenten der Nähmaschine.

Eine Nähmaschine 1, von der in der Fig. 1 Antriebs- und Stichbildungskomponenten und in der Fig. 2 Oberfaden-Führungskomponenten dargestellt sind, dient zur Stoßkanten-Vernähung zweier stirnseitig aneinandergesetzter Stücke 2, 3 von Nähgut 4. Die Nähmaschine 1 ist insgesamt als Handnähmaschine ausgeführt, ist also nicht für den stationären Betrieb fest installiert und kann von einer Bedienperson beim Nähvorgang in der Hand gehalten werden. Die Nähmaschine 1 kann insbesondere ohne mit einer externen Versorgungseinheit verbundenen Versorgungsleitungen ausgeführt sein.

Die beiden Stücke 2, 3 des Nähguts 4 stoßen über eine Stoßkante 5 aneinander an. Die Nähmaschine 1 ist zum Vernähen von Nähgut 4 mit einer Materialstärke D größer als 8 mm ausgeführt. Das Nähgut 4 kann eine Materialstärke beispielsweise im Bereich zwischen 10 mm und 25 mm aufweisen.

Zu Nahtbildungswerkzeugen 6 der Nähmaschine 1 gehören eine Nadel 7 zur Führung eines Oberfadens 8 (vgl. auch Fig. 2) und ein Greifer 9.

Die Nadel 7 ist als Bogennadel ausgeführt. Die Bogennadel 7 ist um eine Nadel-Schwenkachse 10 schwenkbar. Ein Abstand A der Bogennadel 7 zur Nadel-Schwenkachse 10 ist gleich einem Radius r eines Bogenverlaufes der Bogennadel 7 um die Nadel-Schwenkachse 10.

Zu einem Nähgut-Auflagebereich 11, der eine Position des Nähguts 4 relativ zu den Nahtbildungswerkzeugen 6 beim Stoßkanten-Vernähen vorgibt, gehört eine Stichplatte 12.

Der Nähgut-Auflagebereich 11 ist zu einer Bewegungsbahn 13 der Bogennadel 7, die in der Fig. 1 gestrichelt angedeutet ist, derart angeordnet, dass die Bogennadel 7 bei der Nähbewegung längs der Bewegungsbahn 13 in das zu vernähende Nähgut 4 von einer Nähgut-Seite 14, die in den Fig. 1 und 2 nach oben weist, her einsticht und auf der gleichen Nähgut-Seite 14 wieder austritt. Diese Eintritts-/Austritts-Nähgut-Seite 14 ist dem Greifer 9 zugewandt. An der dieser Eintritts-/Austritts-Nähgut-Seite 14 gegenüberliegenden Nähgut-Seite tritt die Bogennadel nicht aus dem Nähgut 4 aus.

Der Greifer 9 ist um eine Greifer-Rotationsachse 15 drehbar und hat einen Unterfaden-Vorrat in Form einer Spulenkapsel 16. Die Stichplatte 12 hat ein Kapsel-Anhaltestück 17 zur Verdrehsicherung einer Drehung der Spulenkapsel um die Greifer-Rotationsachse 15.

Die Greifer-Rotationsachse 15 verläuft parallel zur Nadel-Schwenkachse 10. Beide Achsen 10, 15 verlaufen in den Fig. 1 und 2 horizontal und senkrecht zur Zeichenebene.

Die Greifer-Rotationsachse 15 verläuft parallel zum Nähgut-Auflagebereich 11.

Zum Antreiben der Bogennadel 7 und des Greifers 9 dient ein Riemenantrieb 18 mit einem Antriebsmotor 19, bei dem es sich um einen Elektromotor mit einer Batterieversorgung handeln kann, und ein Riemen 20. Der Riemen 20 wird über eine Antriebswelle 21 des Antriebsmotors 19 angetrieben und läuft über eine Hauptwelle 22, einen Fadenhebel-Exzenter 23, eine Spannrolle 24 und eine Greiferwelle, die längs der Greifer-Rotationsachse 15 verläuft.

Über einen weiteren Exzenter 25 ist die Hauptwelle 22 mit einem Schwinghebel 26 gelenkverbunden, der wiederum exzentrisch über ein Nadelantriebsrad 27 mit einer Nadelantriebswelle 28 gelenkverbunden ist. Über einen weiteren Riemen 29 ist das Nadelantriebsrad 27 mit einer Nadelwelle verbunden, die längs der Nadel-Schwenkachse 10 verläuft. Die Wellen 21, 22 und 28 verlaufen wiederum parallel zur Nadel-Schwenkachse 10 und zur Greifer-Rotationsachse 15. Der Riemenantrieb mit den Riemen 20, 29 ist so ausgelegt, dass der Greifer 9 während einer Bewegungsperiode der Bogennadel 7 zweimal umläuft. Über den Schwinghebel 26 und den weiteren Riemen 29 wird ein oszillierender Antrieb der Bogennadel 7 um die Nadel-Schwenkachse 10 erreicht, der mit der Rotation des Greifers 9 um die Greifer-Rotationsachse 15 synchronisiert ist. Die Nähmaschine 1 erzeugt über die Nahtbildungswerkzeuge 7, 9 und den Riemenantrieb 18 einen Doppel-Steppstich im Nähgut 4 zur Stoßkanten-Vernähung und damit zur sicheren Verbindung der beiden Stücke 2, 3 des Nähguts 4.

Die Spannrolle 24 ist über eine Spannfeder gegen den Riemen 20 vorgespannt und sorgt für eine ausreichende Spannung des Riemens 20. Auch der Riemen 29 kann über eine in der Zeichnung nicht dargestellte Spannrolle verfügen.

Die Bewegung der Bogennadel längs der Bewegungsbahn 13 ist geführt über eine rahmenfeste Bogenführung 30. Die Bogennadel 7 ist mit der Nadelwelle über einen Nadelhalter 31 verbunden.

Über den Fadenhebel-Exzenter 23 wird ein Fadenhebel 32 der Nähmaschine angetrieben. Der Fadenhebel 32 hat einen Fadenhebellenker 33.

Fig. 2 zeigt zusätzlich Oberfaden-Führungskomponenten der Nähmaschine 1. Der Oberfaden 8 wird über einen Oberfadenvorrat in Form einer Garnrolle 34 zugeführt. Von dort läuft der Oberfaden 8 zunächst über eine Faden-Vorspanneinheit 35 und eine Faden-Umlenköse 36. Von dort läuft der Oberfaden 8 über eine Fadenhebel-Öse 37 und eine weitere Faden-Umlenköse 38 hin zu einer Führungsnut 39, die in einer Mantelwand der Bogennadel 7 wendelförmig angeordnet ist. An diesem freien Ende hat die Bogennadel 7 ein Öhr 40.

Eine Ebene der Bewegungsbahn 13, die parallel zur Zeichenebene der Fig. 1 verläuft, ist senkrecht zur Zeichenebene der Fig. 1 zu einer Bewegungsbahn einer Greiferspitze 41 des Greifers versetzt, sodass die Greiferspitze 41 beim Erfassen einer Oberfadenschlaufe während der Stichbildung an einer Nadelspitze der Bogennadel 7 vorbeilaufen kann. Die Nadelspitze der Bogennadel 7 mit dem Öhr 40 durchtritt dabei ein Stichloch 42 in der Stichplatte 12.

Die Nahtbildungswerkzeuge 6 sowie die Oberfaden-Führungskomponenten sind soweit möglich in einem Gehäuse 43 der Nähmaschine 1 untergebracht (vgl. Fig. 2).

## Patentansprüche

1. Nähmaschine (1) mit Nahtbildungswerkzeugen (6), aufweisend eine Nadel (7) zur Führung eines Oberfadens (8) und einen Greifer (9),
- wobei die Nadel (7) als um eine Nadel-Schwenkachse (10) schwenkbare Bogennadel (7) derart ausgeführt ist, dass ein Abstand (A) der Bogennadel (7) zur Schwenkachse (10) gleich einem Radius (r) eines Bogenverlaufes der Bogennadel (7) um die Schwenkachse (10) ist,
- wobei der Greifer (9) als um eine Greifer-Rotationsachse (15) drehbar ausgeführter Greifer (9) mit einem Unterfaden-Vorrat (16) ausgeführt ist,
- wobei die Greifer-Rotationsachse (15) parallel zu einem Nähgut-Auflagebereich (11) verläuft,
- wobei eine Anordnung des Nähgut-Auflagebereichs (11) zu einer Bewegungsbahn (13) der Bogennadel (7) derart ist, dass die Bogennadel (7) bei der Nähbewegung längs der Bewegungsbahn (13) in zu vernähendes Nähgut (4) von einer Nähgut-Seite (14) her einsticht und auf der gleichen Nähgut-Seite (14) wieder austritt,
**gekennzeichnet durch**
- eine zu dem Nähgut-Auflagebereich (11), der eine Position des Nähguts (4) relativ zu den Nahtbildungswerkzeugen (6) beim Stoßkanten-Vernähen vorgibt, gehörende Stichplatte (12),
- einen Riemenantrieb (18) zum Antreiben der Bogennadel (7) und des Greifers (9), und
- eine Ausgestaltung derart, dass das Nähgut in Form einer Stoßkanten-Vernähung mithilfe eines Einseiten-Doppel-Steppstichs vernäht wird.

2. Nähmaschine nach Anspruch 1, **dadurch gekennzeichnet, dass** die Nadel-Schwenkachse (10) parallel zur Greifer-Rotationsachse (15) verläuft.

3. Nähmaschine nach Anspruch 1 oder 2, **dadurch gekennzeichnet, dass** der Unterfaden-Vorrat (16) als im oder am Greifer (9) untergebrachte Spulenkapsel für einen Unterfadenwickel ausgeführt ist.

4. Nähmaschine nach einem der Ansprüche 1 bis 3, **gekennzeichnet durch** eine Ausführung zur Vernähung von Nähgut-Materialstärken (D) größer als 8 mm.

5. Nähmaschine nach einem der Ansprüche 1 bis 4, **dadurch gekennzeichnet, dass** die Bogennadel (7) eine um die Bogennadel (7) wendelförmig angeordnete Führungsnut (39) aufweist, über die der Oberfaden (8) geführt ist.

## Claims

1. Sewing machine (1) with seam-forming tools (6), having a needle (7) for guiding an upper thread (8), and a looper (9),
- wherein the needle (7) is embodied as a curved needle (7) which is pivotable about a needle pivot axis (10) in such a manner that a spacing (A) of the curved needle (7) from the pivot axis (10) is equal to a radius (r) of a curve of the curved needle (7) about the pivot axis (10);
- wherein the looper (9) is embodied as a looper (9) which has a bobbin thread supply (16) and is rotatable about a looper rotation axis (15);
- wherein the looper rotation axis (15) runs parallel to a sewing material support region (11);
- wherein a disposal of the sewing material support region (11) in relation to a motion path (13) of the curved needle (7) is of such a type that the curved needle (7) in the sewing movement along the motion path (13) pierces sewing material (4) to be sewn from a sewing material side (14), and exits on the same sewing material side (14) again,
**characterized by**
- a stitch plate (12) which is associated with the sewing material support region (11) that defines a position of the sewing material (4) relative to the seam-forming tools (6) when sewing abutting edges;
- a belt drive (18) for driving the curved needle (7) and the looper (9); and
- a design embodiment of such a type that the sewing material in the form of sewn abutting edges is sewn with the aid of a one-sided double lockstitch.

2. Sewing machine according to Claim 1, **characterized in that** the needle pivot axis (10) runs parallel to the looper rotation axis (15).

3. Sewing machine according to Claim 1 or 2, **characterized in that** the bobbin thread supply (16) is embodied as a spool capsule for a wound bobbin thread, which is accommodated in or on the looper (9).

4. Sewing machine according to one of Claims 1 to 3, **characterized by** an embodiment for the sewing of sewing material thicknesses (D) of more than 8 mm.

5. Sewing machine according to one of Claims 1 to 4, **characterized in that** the curved needle (7) has a guide groove (39) which is disposed in the shape of a helix about the curved needle (7) and by way of which the upper thread (8) is guided.

## Revendications

1. Machine à coudre (1) avec des outils (6) de formation de couture, présentant une aiguille (7) pour le guidage d'un fil supérieur (8) et un organe de saisie (9),
- dans laquelle l'aiguille (7) est réalisée sous forme d'aiguille courbe (7) apte à pivoter autour d'un axe de pivotement d'aiguille (10) de telle sorte qu'une distance (A) de l'aiguille courbe (7) par rapport à l'axe de pivotement (10) est égale à un rayon (r) d'un parcours courbe de l'aiguille courbe (7) autour de l'axe de pivotement (10),
- dans laquelle l'organe de saisie (9) est réalisé sous forme d'un préhenseur (9) apte à tourner autour d'un axe (15) de rotation de préhenseur et comportant une réserve (16) de fil inférieur,
- dans laquelle l'axe de rotation (15) de préhenseur s'étend parallèlement à une zone (11) de support de l'article à coudre,
- dans laquelle un agencement de la zone (11) de support de l'article à coudre par rapport à une trajectoire de déplacement (13) de l'aiguille courbe (7) est tel que l'aiguille courbe (7), lors du mouvement de couture le long de la trajectoire de déplacement (13), pénètre dans l'article à coudre (4) à partir d'un côté de l'article à coudre (14) et ressort sur le même côté de l'article à coudre (14),
**caractérisée par**
- une plaque de piqûre (12) appartenant à la zone (11) de support de l'article à coudre, qui définit une position de l'article à coudre (4) par rapport aux outils (6) de formation de couture lors de la couture de bord à bord,
- un entraînement par courroie (18) pour entraîner l'aiguille courbe (7) et l'organe de saisie (9), et
- une configuration telle que l'article à coudre est cousu sous la forme d'une couture de bord à bord à l'aide d'un point de piqûre double d'un seul côté.

2. Machine à coudre selon la revendication 1, **caractérisée en ce que** l'axe de pivotement de l'aiguille (10) est parallèle à l'axe de rotation (15) de préhenseur.

3. Machine à coudre selon la revendication 1 ou la revendication 2, **caractérisée en ce que** la réserve (16) de fil inférieur est réalisée sous forme de boîte à canette pour un enroulement de fil inférieur, logée dans ou sur le préhenseur (9).

4. Machine à coudre selon l'une des revendications 1 à 3, **caractérisée par** une version pour coudre des épaisseurs d'article à coudre (D) supérieures à 8 mm.

5. Machine à coudre selon l'une des revendications 1 à 4, **caractérisée en ce que** l'aiguille courbe (7) présente une rainure de guidage (39) disposée en hélice autour de l'aiguille courbe (7), par laquelle le fil supérieur (8) est guidé.
